# EUROPÄISCHE PATENTSCHRIFT

(11) **EP 1 869 689 B1**
(45) Veröffentlichungstag und Bekanntmachung des Hinweises auf die Patenterteilung: **24.02.2010**
(21) Anmeldenummer: 06725709.7
(22) Anmeldetag: 11.04.2006
(51) Int. Cl.: H01H 85/54

(54) **SICHERUNGSLASTTRENNSCHALTER**
FUSED INTERRUPTER
DISJONCTEUR DE CHARGE DE SECURITE

(30) Priorität: 11.04.2005 DE 102005017672
(43) Veröffentlichungstag der Anmeldung: 26.12.2007
(73) Patentinhaber: SIEMENS AKTIENGESELLSCHAFT, 80333 München (DE)
(72) Erfinder: SEIDLER, Günter, 13359 Berlin (DE); STANG, Alfred, 92224 Amberg (DE)
(86) Internationale Anmeldenummer: PCT/EP2006/061519
(87) Internationale Veröffentlichungsnummer: WO 2006/108841

(56) Entgegenhaltungen:
- WO-A-01/11639
- DE-A1- 19 734 235
- DE-C- 890 380
- FR-A- 2 818 005

## Beschreibung

Die Erfindung liegt auf dem Gebiet der elektrischen Schalter und bezieht sich auf einen Sicherungslasttrennschalter mit einem Gehäuse, einem um ein Schwenklager schwenkbar am Gehäuse gelagerten Deckel und zumindest einem Sicherungseinsatz, bei dem bei geschlossenem Deckel Kontakte des Sicherungseinsatzes und ihnen zugeordnete Gegenkontakte geschlossen sind und bei dem bei geöffnetem Deckel die Kontakte offen sind.

Ein derartiger gattungsgemäßer Sicherungslasttrennschalter ist beispielsweise aus der Druckschrift DE 196 15 859 A1 bekannt. - Bei diesem bekannten Sicherungslasttrennschalter sind die Sicherungseinsätze im Deckel gehalten. Beim Öffnen (Aufschwenken) des Deckels werden die Sicherungen mit dem Deckel mitgeschwenkt. Dabei gelangen die als Kontaktmesser ausgebildeten Kontakte der Sicherungseinsätze außer Eingriff mit den als Kontaktfedern ausgebildeten Gegenkontakten. Die Qualität des Abschaltverhaltens - d.h. der Öffnungsvorgang der Kontakte und damit auch das Löschverhalten - ist dabei abhängig von der Geschwindigkeit, mit der der Deckel geöffnet wird. Das Trennen der Kontakte ist damit bedienerabhängig. Nachteilig wirkt sich dies beispielsweise dann aus, wenn derartige Geräte, die beispielsweise von unterschiedlichen Herstellern stammen, auf ihre Funktionalität hin geprüft bzw. verglichen werden sollen. Bei hierzu in der Praxis durchgeführten Versuchen werden zunächst von mehreren Probanden "zügige" Öffnungsvorgänge durchgeführt. Aus den gesammelten Messwerten wird über Mittelwertbildung eine "typische" Öffnungsgeschwindigkeit festgelegt. Anschließend werden mit dieser "typischen" Öffnungsgeschwindigkeit die Prüfungen bzw. Vergleiche durchgeführt. Wird dann jedoch der Sicherungslasttrennschalter im Betrieb direkt vor Ort vom Anwender abweichend von dieser "typischen" Öffnungsgeschwindigkeit beispielsweise zu langsam geöffnet, so verschlechtert sich das Löschverhalten. Im Extremfall kann es dabei zu Löschversagern, Stehen des Lichtbogens und/oder zu Überschlägen beispielsweise von Pol zu Pol kommen.

Aus der DE 197 34 235 A1 ist ein Verriegelungsschieber für eine Sicherung mit einem manuell zu betätigenden Schalter mit Ein- und Aus-Zustand bekannt, dessen Sicherungsschalter einschließlich des Sicherungseinsatzes herausnehmbar ist. Zur Verriegelung ist ein Steg vorgesehen, über den der Schalter im Ein- Zustand mittels einer Nockenscheibe verriegelt wird. Dabei wird ein beweglicher Schaltkontakt durch eine Schaltfeder an gegenüberliegende Schalterzungen angedrückt. Bei Betätigen des Schalters wird dieser Schaltkontakt mittels eines Schaltknebels manuell vom Ein- in den Aus-Zustand gebracht. Im Aus-Zustand ist der Sicherungshalter von dem Verriegelungssteg freigegeben und der Schaltkontakt von einer Schaltstange gegen die Schaltfeder zurückgedrückt, wobei er so von den Schalterzungen auf Abstand gehalten wird.

Ferner ist aus der WO 01/11639 A eine mehrpolige Schaltersicherungsanordnung bekannt, die ein gemeinsames Gehäuse mit Teilräumen für die Elemente der einzelnen Schaltersicherungseinheiten aufweist. Diese umfasst einen Schalthebel, der gleichzeitig sämtliche Schaltersicherungseinheiten abschließt und eine Verriegelungsfunktion für die Sicherungseinsätze übernimmt, wobei die Verriegelung über Sicherungsstöpsel erfolgt, welche mit den Sicherungseinsätzen in jede Schaltersicherungseinheit eingesetzt sind.

Dokument FR-A-2 818 005 offenbart einen Sicherungslasttrennschalter gemäß dem Oberbegriff des Anspruchs 1.

Der Erfindung liegt daher die Aufgabe zu Grunde den Sicherungslasttrennschalter bezüglich des Personen- und Anlagenschutzes sicherer zu gestalten.

Diese Aufgabe wird erfindungsgemäß durch die Merkmale des Anspruchs 1 gelöst.

Vorteilhafte Ausgestaltungen des neuen Sicherungslasttrennschalters sind in den Unteransprüchen beschrieben.

Ein Ausführungsbeispiel des neuen Kontaktträgers ist in den Figuren 1 bis 4 dargestellt. Dabei zeigen:
Figur 1 den neuen Sicherungslasttrennschalter bei geschlossenem Deckel mit einer schematisch dargestellten Verklinkungseinrichtung
Figur 2 bis 4 den Sicherungslasttrennschalter gemäß der Figur 1 bei geschlossenem bzw. bei geöffnetem Deckel.

Gemäß der Figur 1 weist der Sicherungslastrennschalter 1 ein Gehäuse 2 und einen Deckel 3 auf. Der Deckel 3 ist um ein Schwenklager 4, das ortsfest zum Gehäuse angeordnet ist, schwenkbar. Das Gehäuse und der Deckel weisen in bekannter Weise, in den Figuren nicht weiter dargestellte Zwischenwände zur Bildung von Polkammern auf. In jeder dieser Polkammern ist jeweils ein Träger 5 schwenkbar gehalten, der einen Sicherungseinsatz 6 trägt. Dabei bildet das Schwenklager 4 des Deckels 3 zugleich die Schwenklager der Träger 5. Bei geschlossenem Deckel befindet sich der Träger 5 in einer EIN-Positon, bei der als Kontaktmesser ausgebildete Kontakte 7 der Sicherungseinsätze 6 in elektrischem Kontakt mit Gegenkontakten 8 stehen. Die Gegenkontakte 8 können dabei beispielsweise als Lyrakontakte ausgebildet sein. Der Sicherungslastrennschalter weist eine Verklinkungseinrichtung 9 auf, die den Träger mit dem Deckel derart koppelt, dass bei geschlossenem Deckel der Träger unter der Kraft einer ersten Feder 10 in einer EIN-Position - bei der die Kontakte 7, 8 in Eingriff stehen - gehalten ist und bei einem vorgegebenen Öffnungswinkel α des Deckels der Träger zum Überführen in eine AUS-Position - bei der die Kontakte 7, 8 offen sind (vgl. Figur 4) - freigegeben ist.

Gemäß der Figur 2 kann die Verklinkungseinrichtung 9 von einer Anschlagfläche 11 des Trägers 5 und einem dieser Anschlagfläche 11 zugeordneten Anschlag 12 in Form einer drehbaren Halbwelle gebildet sein. Die Halbwelle ist unter der Kraft einer zweiten Feder 13 in die Bewegungsbahn 14 des Trägers 5 geschwenkt, der seinerseits unter der Kraft der ersten Feder 10 an der Halbwelle abgestützt, und damit in seiner EIN-Position verklinkt ist.

Gemäß der Figur 3 verbleibt der Träger 5 beim Öffnungsvorgang des Deckels 3 zunächst in seiner EIN-Position, so dass die Kontakte 7, 8 geschlossen bleiben. Erst mit Erreichen des vorgegebenen Öffnungswinkels α des Deckels 3 gelang ein am Deckel 3 ausgebildeter Mitnehmer 15 in Anlage an einem Arm 16 der Halbwelle und schwenkt diese aus der Bewegungsbahn 14 des Trägers 5. Damit ist der Träger zum Überführen in die in der Figur 4 dargestellte AUS-Position freigeben. In diese AUS-Position wird der Träger unter der Kraft der ersten Feder 10 geschwenkt, wobei auch die Kontakte 7 der Sicherungseinsätze 6 aus den zugeordneten Gegenkontakten 8 gedrückt und damit voneinander elektrisch getrennt werden. Dabei ist eine optimale Öffnungsgeschwindigkeit, die von der Masse des mit dem Sicherungseinsatz 6 versehenen Trägers 5 und der zu erreichenden Löschzeit bestimmt ist, durch Wahl einer Feder mit entsprechender Federkraft gezielt wählbar. Durch die Optimierung der Öffnungsgeschwindigkeit ist das Löschverhalten des Sicherungslastrennschalters nicht nur verbessert sondern auch bedienerunabhängig reproduzierbar. Der neue Sicherungslasttrennschalter liefert einen erheblichen Beitrag zur Verbesserung des Personen- und Anlagenschutzes, da er den Faktor Mensch beim Trennen der Kontakte 7, 8 quasi ausschaltet.

Die konstruktive Gestaltung der Verklinkungseinrichtung 9 ist nicht auf die in den Figuren 2 bis 4 dargestellte Ausführungsform beschränkt. Vielmehr kann jede andere funktionell gleichwirkende Verklinkungseinrichtung vorgesehen sein.

Um ein Zurückprellen des Trägers aus der AUS-Position in die EIN-Position zu verhindern kann gegebenenfalls eine Rückprellsperre vorgesehen sein.

Es ist bekannt, dass beispielsweise sehr hohe Überströme zum Verschweißen der Kontakte führen können. Hierbei besteht die Gefahr, dass die Federkraft der in Hinblick auf eine optimale Öffnungsgeschwindigkeit ausgewählten Federn zum Lösen der verschweißten Kontakte nicht ausreicht.

Um auch für den Fall verschweißter Kontakte 7, 8 sicherzustellen, dass diese beim Öffnen des Deckels 3 voneinander getrennt werden, ist ein Mittel 17 zur zwangsläufigen Mitnahme jeder der Träger 5 mit dem Deckel 3 vorgesehen ist. Diese zwangsläufige Mitnahme jedes der Träger mit dem Deckel wirkt bei Überschreitung des vorgegebenen Öffnungswinkels α des Deckels um einen vorgegebenen Wert Δα. Die zwangsläufige Mitnahme erfolgt also kurz nach der Freigabe (Entklinkung) der Träger zum Überführen in ihre AUS-Position, wobei der Wert Δα der Überschreitung des vorgegebenen Öffnungswinkels α so gewählt ist, dass die zwangsläufige Mitnahme nur bei verschweißten Kontakten wirksam werden kann. Bei nicht verschweißten Kontakten hingegen erfolgt das Überführen der Träger 5 in ihre AUS-Position erfindungsgemäß unter der Kraft der Federn 10. In diesem Fall kommt die zwangsläufigen Mitnahme nicht mehr zur Wirkung.

Gemäß der Figuren 1 bis 4 sind als Mittel 17 zur zwangsläufigen Mitnahme der Trägers 5 mit dem Deckel 3 zum Einen einarmige, am Träger angelenkte und am Ende ihres freien Hebelarms jeweils mit einem Stift 18 versehen Hebel 19 und zum Anderen im Deckel 3 ausgebildete, langlochartige, den Stiften 18 zugeordnete Führungskonturen 20 vorgesehen. Dabei bilden die Enden 21, 22 jeder der Führungskonturen 20 jeweils Endanschläge für den zugeordneten Stift 18. Durch die Lage des dem Träger 5 zugewandten ersten 21 der Endanschläge ist der Wert α + Δα des Öffnungswinkels des Deckels 3, bei dem die zwangsläufige Mitnahme erfolgt, vorgegeben. Durch die Lage des zweiten 22 der Endanschläge kann die AUS-Position des Trägers 5 im Deckel 3 bestimmt werden.

## Patentansprüche

1. Sicherungslasttrennschalter (1) mit einem Gehäuse (2) und mit zumindest einem Sicherungseinsatz (6), der Kontakte (7) aufweist, die sich bei geschlossenem Sicherurigslasttrennschalter (1) in elektrischem Kontakt mit ihnen zugeordneten Gegenkontakten (8) befinden,
wobei das Gehäuse (2) einen Deckel (3) aufweist, der um ein Schwenklager (4) schwenkbar am Gehäuse (2) gelagert ist,
wokei die Kontakte (7) und die ihnen zugeordneten Gegenkontakte (8) durch Schließen des Deckels (3) geschlossen werden, und
wobei der zumindest eine Sicherungseinsatz (6) an einem Träger (5) gehalten ist, **dadurch gekennzeichnet, dass**
eine Verklinkungseinrichtung (9) den Träger (5) mit dem Deckel (3) derart koppelt, dass der schwenkbare Träger (5) bei geschlossenem Deckel von der Verklinkungseinrichtung (9) gegen die Kraft einer Feder (10) gehalten und erst ab einem vorgegebenen Öffnungswinkel (α) des Deckels (3) von der Verklinkungseinrichtung (9) freigegeben und durch die Kraft der Feder (10) unter Trennung der Kontakte (7) und Gegenkontakte (8) verschwenkt wird.

2. Sicherungslasttrennschalter nach Anspruch 1,
**dadurch gekennzeichnet, dass**
das Schwenklager (4) des Deckels zugleich das Schwenklager des Trägers (5) bildet.

3. Sicherungslasttrennschalter nach einem der Ansprüche 1 bis 2,
**dadurch gekennzeichnet, dass**
die Verklinkungseinrichtung (9) aus einer ortsfest zum Träger (5) ausgebildeten Anschlagfläche (11) und einem der Anschlagfläche (11) zugeordneten, ortsfest zum Gehäuse (2) ausgebildeten Anschlag (12) besteht,
wobei der Anschlag (12) bei geschlossenem Deckel (3) unter Federkraft in die Bewegungsbahn (14) des Trägers (5) ragt und wobei der Deckel (3) einen Mitnehmer (15) aufweist, der bei dem vorgegebenem Öffnungswinkel (α) des Deckels (3) den Anschlag (12) aus der Bewegungsbahn (14) des Trägers (3) schwenkt.

4. Sicherungslasttrennschalter nach einem der Ansprüche 1 bis 3,
**dadurch gekennzeichnet, dass**
ein Mittel (17) zur zwangsläufigen Mitnahme des Trägers (5) mit dem Deckel (3) vorgesehen ist, die bei Überschreitung des vorgegebenen Öffnungswinkels (α) des Deckels um einen vorgegebenen Wert (Δα) wirkt.

5. Sicherungslasttrennschalter nach Anspruch 4,
**dadurch gekennzeichnet, dass**
als Mittel (17) zur zwangsläufigen Mitnahme der Trägers (5) mit dem Deckel (3) zum Einen einarmige, am Träger (5) angelenkte und am Ende ihres freien Hebelarms jeweils mit einem Stift (18) versehen Hebel (19) und zum Anderen im Deckel (3) ausgebildete, langlochartige, den Stiften (18) zugeordnete Führungskonturen (20) vorgesehen sind.

## Claims

1. Fused switch disconnector (1) having a housing (2) and having at least one fuse insert (6) which has contacts (7) which make electrical contact with opposing contacts (8) associated with them when the fused switch disconnector (1) is closed,
wherein the housing (2) has a cover (3) which is mounted on the housing (2) such that it can pivot about a pivoting bearing (4),
wherein the contacts (7) and the opposing contacts (8) associated with them are closed by closing the cover (3), and wherein the at least one fuse insert (6) is held on a carrier (5),
**characterized in that**
a latching device (9) couples the carrier (5) to the cover (3) such that the carrier (5) which can pivot is held against the force of a spring (10) by the latching device (9) when the cover is closed and is released by the latching device (9) only when the cover (3) is beyond a predetermined opening angle (α), and is pivoted by the force of the spring (10), with the contacts (7) and opposing contacts (8) being disconnected.

2. Fused switch disconnector according to Claim 1,
**characterized in that**
the pivoting bearing (4) of the cover at the same time forms the pivoting bearing of the carrier (5).

3. Fused switch disconnector according to one of Claims 1 or 2,
**characterized in that**
the latching device (9) comprises a stop surface (11) which is in a fixed position with respect to the carrier (5), and a stop (12) which is associated with the stop surface (11) and is in a fixed position with respect to the housing (2),
wherein the stop (12) projects into the movement path (14) of the carrier (5) under spring force when the cover (3) is closed, and wherein the cover (3) has a driver (15) which pivots the stop (12) out of the movement path (14) of the carrier (5) at the predetermined opening angle (α) of the cover (3).

4. Fused switch disconnector according to one of Claims 1 to 3,
**characterized in that**
a means (17) is provided for positive driving of the carrier (5) with the cover (3) and acts when the predetermined opening angle (α) of the cover is exceeded by a predetermined value (Δα).

5. Fused switch disconnector according to Claim 4,
**characterized in that,**
on the one hand, single-armed levers (19), which are articulated on the carrier (5) and are each provided with a pin (18) at the end of their free lever arm, and on the other hand guide contours (20), which are formed in the cover (3), are in the form of elongated holes and are associated with the pins (18), are provided as the means (17) for positive driving of the carrier (5) with the cover (3).

## Revendications

1. Interrupteur-sectionneur ( 1 ) de sécurité ayant un boîtier ( 2 ) et au moins un insert de sécurité, qui a des contacts ( 7 ) qui se trouvent, lorsque l'interrupteur-sectionneur ( 1 ) de sécurité est fermé, en contact électrique avec des contacts ( 8 ) antagonistes qui leur sont associés,
dans lequel le boîtier ( 2 ) a un couvercle ( 3 ) qui est monté pivotant sur le boîtier ( 2 ) autour d'un palier ( 4 ) de pivotement,
dans lequel les contacts ( 7 ) et les contacts ( 8 ) antagonistes qui leur sont associés sont fermés par la fermeture du couvercle ( 3 ), et
dans lequel le au moins un insert ( 6 ) de sécurité est maintenu sur un support ( 5 ), **caractérisé en ce que**
un dispositif ( 9 ) d'encliquetage du support ( 5 ) est couplé au couvercle ( 3 ) de manière à ce que le support ( 5 ) qui peut pivoter soit, lorsque le couvercle est fermé, maintenu par le dispositif ( 9 ) d'encliquetage à l'encontre de la force d'un ressort ( 10 ) et ne soit libéré du couvercle ( 3 ) qu'à partir d'un angle ( α ) d'ouverture prescrit du couvercle ( 3 ) et pivote par la force du ressort ( 10 ) avec séparation des contacts ( 7 ) et des contacts ( 8 ) antagonistes.

2. Interrupteur-sectionneur de sécurité suivant la revendication 1, **caractérisé en ce que** le palier ( 4 ) de pivotement du couvercle ( 4 ) forme en même temps le palier de pivotement du support ( 5 ).

3. Interrupteur-sectionneur de sécurité suivant l'une des revendications 1 à 2, **caractérisé en ce que** le dispositif ( 9 ) d'encliquetage est constitué d'une surface ( 11 ) de butée formée à poste fixe par rapport au support ( 5 ), et d'une butée ( 12 ) associée à la surface ( 11 ) de butée et formée à poste fixe par rapport au boîtier ( 2 ), la butée (12 ) pénétrant, lorsque le couvercle ( 3 ) est fermé, sous la force du ressort dans la voie ( 14 ) de déplacement du support ( 5 ) et le couvercle ( 3 ) ayant un entraîneur ( 15 ) qui à l'angle ( α ) d'ouverture prescrit du couvercle ( 3 ), fait pivoter la butée ( 3 ) hors de la voie ( 14 ) de déplacement du support ( 3 ).

4. Interrupteur-sectionneur de sécurité suivant l'une des revendications 1 à 3, **caractérisé en ce qu'**il est prévu un moyen ( 17 ) pour entraîner de manière forcée le support ( 5 ) avec le couvercle ( 3 ), moyen qui agit lorsque l'angle ( α ) d'ouverture prescrit du couvercle est dépassé d'une valeur (Δα) prescrite.

5. Interrupteur-sectionneur de sécurité suivant la revendication 4, **caractérisé en ce qu'**il est prévu comme moyen ( 17 ) pouvant entraîner de manière forcée le support ( 5 ) avec le couvercle ( 3 ), d'une part des leviers ( 19 ) à un bras, articulés sur le support ( 5 ) et munis à l'extrémité de leur bras de levier libre respectivement d'un doigt ( 18 ) et d'autre part de contours ( 20 ) de guidage formés dans le couvercle ( 3 ), de type à boutonnière et associés aux doigts ( 18 ).
